# EUROPÄISCHE PATENTSCHRIFT

(11) **EP 2 347 874 B1**
(45) Veröffentlichungstag und Bekanntmachung des Hinweises auf die Patenterteilung: **24.04.2013**
(21) Anmeldenummer: 10000663.4
(22) Anmeldetag: 22.01.2010
(51) Int. Cl.: B27N 1/02

(54) **Verfahren und Vorrichtung zum Vermischen eines Partikelgemisches mit einem Klebstoff**
Method and device for mixing a particle mixture with an adhesive
Procédé et dispositif de mélange d'un mélange de particules avec une colle

(43) Veröffentlichungstag der Anmeldung: 27.07.2011
(73) Patentinhaber: Kronotec AG, 6006 Luzern (CH)
(72) Erfinder:
(74) Vertreter: Rehmann, Thorsten

(56) Entgegenhaltungen:
- EP-A1- 0 681 895
- EP-A1- 0 805 008
- DE-A1- 1 528 238
- DE-A1- 3 319 981
- DE-B- 1 180 121
- DE-B- 1 201 541
- DE-C1- 4 315 922
- US-A- 3 343 814

## Beschreibung

Die Erfindung betrifft ein Verfahren gemäß Anspruch 1.

Die Erfindung betrifft zudem eine Vorrichtung gemäß Anspruch 6.

Bei der Herstellung von Holzwerkstoffen wird Holz je nach gewünschter Anwendung zerkleinert und mittels eines Klebstoffs in einem Heißpressverfahren, beispielsweise zu einer MDF- oder HDF-, Span- oder OSB-Platte, verbunden. Dazu müssen die Späne oder Fasern mit dem Klebstoff beschichtet werden. Es können auch Partikel, die nicht aus Holz bestehen, beispielsweise Kunststoffpartikel, beigemischt werden.

Dabei ist die Einsatzmenge an Klebstoff eine der kritischen Prozess- und damit Kostengrößen und bedarf daher permanenter Optimierung.

Herkömmlicherweise werden die zu beleimenden Partikel auf einer Seite durch eine Partikeleinbringvorrichtung in eine Mischeinrichtung eingebracht. Mit Hilfe so genannter Mischwerkzeuge durchlaufen die eingebrachten Partikel die Mischeinrichtung bis zu einer Partikelaustragsvorrichtung, wo sie die Mischeinrichtung wieder verlassen. Entlang dieses Weges wird innerhalb der Mischeinrichtung über eine Klebstoffeinbringvorrichtung an verschiedenen Stellen Klebstoff, beispielsweise über Düsen, in die Mischeinrichtung eingebracht.

Hierbei ist es grundsätzlich möglich, verschiedene Schichten der herzustellenden Holzwerkstoffplatten in separaten Mischeinrichtungen einzeln mit einem Klebstoff zu versehen. So ist es beispielsweise üblich, die Deckschicht einer Spanplatte aus feineren Spänen herzustellen als die Mittelschicht, um sowohl die Oberflächenoptik als auch die Oberflächenrauheit der dann fertigen Platte zu verbessern.

Selbst in diesem Fall wird jedoch ein Partikelstrom mit dem Klebstrom vermischt, der nicht aus Partikeln einer einheitlichen Größe besteht. Der Partikelstrom hat innerhalb einer gewissen Bandbreite eine charakteristische Größenverteilung, die sich nachteilig auf die Beleimung der einzelnen Partikel auswirkt.

Die Menge des Klebstoffes, mit dem ein einzelner Partikel beleimt wird, hängt von dessen Oberfläche ab. Zur Erreichung der wichtigen mechanischen Eigenschaften der späteren Holzwerkstoffplatten, wie beispielsweise die Querzugfestigkeit, Biegefestigkeit oder Abhebefestigkeit, werden insbesondere die großen Späne und Fasern benötigt. Da diese im Verhältnis zu ihrer Oberfläche jedoch ein deutlich größeres Volumen haben als kleine Partikel, wie beispielsweise Fasern oder Stäube, weist die spätere Holzwerkstoffplatte bzw. bereits ein aus den Partikel vor dem Verpressen aufgestreuter Kuchen an den Stellen, an denen sich die für die Stabilität wichtigen großen Partikel befinden, eine deutlich kleinere Klebstoffmenge auf als an den Stellen, an denen die zur Stabilität weniger beitragenden kleinen Partikel vorhanden sind. Aufgrund des Verhältnisses des Volumens der Partikel zu ihrer Oberfläche werden kleine Partikel mit vergleichsweise mehr Klebstoff beleimt als große. Dadurch werden die großen Partikel mit deutlich zu wenig Klebstoff beaufschlagt, insbesondere der Feinanteil und der Staub jedoch mit zu hohen Klebstoffmengen versehen.

Der verwendete Klebstoff wird jedoch nicht nur ungünstig auf große und kleine Partikel verteilt, es wird auch insgesamt zu viel Klebstoff verwendet. Mit dem verwendeten Klebstoff wird also nicht ökonomisch umgegangen und die Eigenschaften der aus den so beleimten Partikeln verpressten Platten erreichen nie das technisch denkbare Optimum.

Aus der EP 0 681 895 A1 ist eine Vorrichtung zum Vermischen eines Gemisches aus Partikeln und Klebstoff bekannt. Bei dieser Vorrichtung werden die Partikel in einen Mischzylinder eingebracht, in den mittels Einbringdüsen auch der Klebstoff eingesprüht wird. Zuvor werden jedoch die Partikel über eine Fraktioniereinrichtung selektiert. Dabei werden die leichten Partikel an den Klebstoffdüsen vorbeigeführt und erst in Förderrichtung hinter diesen Düsen in den Mischzylinder eingebracht. Dadurch werden diese Partikel nicht beziehungsweise nur durch Kontakt mit den beleimten großen Partikeln mit Klebstoff versehen.

Ein ähnliches System ist aus der DE 43 15 922 C1 bekannt. Auch hier werden die zu beleimenden Partikel in einer Fraktioniereinrichtung in große und kleine Partikel aufgeteilt. Die großen Partikel gelangen in einen Mischzylinder und werden in diesem beleimt. Die kleinen und leichten Partikel werden an verschiedenen Stellen entlang eines Förderwegs in den Mischzylinder eingebracht und werden nur indirekt durch Kontakt mit den beleimten großen Partikeln beleimt.

Auch in der DE 1 180 121 werden zu beleimende Partikel in einer Fraktioniereinrichtung nach Größe und Gewicht sortiert, bevor sie in einem Mischzylinder beleimt werden. Dies geschieht beispielsweise über einen Ventilator, durch den ein Luftstrom erzeugt wird. In diesen Luftstrom fallen die zu beleimenden Partikel von oben ein und werden durch den Luftstrom abgelenkt, sodass sie in Abhängigkeit von Größe und Gewicht an verschiedenen Stellen in den Mischzylinder eingebracht werden.

Ein ähnliches Prinzip gemäß der Oberbegriff des Anspruchs 1 verfolgt die US 3,343,814. Auch hier werden die zu beleimenden Partikel einem Luftstrom ausgesetzt, sodass die leichten und kleinen Partikel weiter abgelenkt werden als die großen schweren Partikel. Die Partikel fallen folglich an unterschiedlichen Stellen in einen Mischzylinder, in dem sie durch Leimdüsen beleimt werden.

Der Erfindung liegt daher die Aufgabe zugrunde, ein Verfahren und eine Vorrichtung zum Vermischen eines Gemisches aus Partikeln unterschiedlicher Größe aus Holzwerkstoff mit einem Klebstoff so weiter zu entwickeln, dass eine bessere Verteilung des Klebstoffs auf den Partikeln unterschiedlicher Größe sichergestellt ist.

Dadurch, dass alle Partikel unabhängig von ihrer Größe in der gleichen Mischvorrichtung beleimt werden, wird der apparative Aufwand des Verfahrens deutlich reduziert. Dadurch, dass dennoch die auf die jeweiligen Partikel entfallende Klebstoffmenge von der Größe des Partikels abhängt, wird für eine optimale Verteilung des Klebstoffs gesorgt. Die beiden Schritte (b) und (c) können insbesondere auch gemeinsam erfolgen, indem die Partikel beispielsweise in der Mischvorrichtung untereinander vermischt werden, während Klebstoff in die Mischeinrichtung eingebracht wird. Dabei werden die Partikel unterschiedlicher Größe sowohl untereinander als auch mit dem Klebstoff vermischt und dadurch beleimt.

Die Partikel unterschiedlicher Größe werden beim Durchmischen in der Mischeinrichtung insbesondere von einer Partikeleinbringvorrichtung zu einer Partikelaustragsvorrichtung entlang eines Förderwegs gefördert. Vorteilhafterweise werden kleine Partikel in Förderrichtung hinter großen Partikeln in die Mischeinrichtung eingebracht. Insbesondere wird der Klebstoff entlang des gesamten Förderwegs in die Mischeinrichtung eingebracht. Auf diese Weise ist sichergestellt, dass kleine Partikel eine kürzere Strecke innerhalb der Mischeinrichtung entlang des Förderwegs zurücklegen müssen als größere Partikel. Wird der Klebstoff entlang des gesamten Förderwegs, beispielsweise über Düsen, eingebracht, passieren die kleinen Partikel durch die von ihnen zurückgelegte kürzere Strecke weniger dieser Düsen, sodass sie auch weniger Klebstoff aufnehmen können. Die großen Partikel, die den gesamten Förderweg innerhalb der Mischeinrichtung zurücklegen, kommen hingegen an allen Stellen, an denen Klebstoff in die Mischeinrichtung eingebracht wird vorbei, und können so optimal beleimt werden. Die Klebstoffmenge, die auf einem Teilstück des Förderweges aufgebracht wird, ist völlig frei einstellbar, wodurch auch größenabhängige Beleimungsfaktoren der Partikel erreicht werden können.

Vorzugsweise werden die Partikel unterschiedlicher Größe in Abhängigkeit von ihrer Größe unterschiedlich lange in der Mischvorrichtung beleimt. Insbesondere werden kleine Partikel weniger lange mit dem Klebstoff vermischt als große Partikel. Durch die lange Verweildauer der großen Partikel in der Mischeinrichtung ist sichergestellt, dass diese ausreichend beleimt werden, um später bei einer aus den Partikeln verpressten Platte für ausreichende Stabilitätseigenschaft an zu sorgen. Gleichzeitig werden die kleineren Partikel, die für diese Stabilitätseigenschaften unwichtiger sind, in ihrer kürzeren Zeitspanne, die sie sich in der Mischeinrichtung befinden, weniger beleimt. Dadurch ergibt sich eine optimierte Beleimung und zwar ungefähr in der Art und Weise, als ob alle Partikelgrößen separat mit Klebstoff versehen worden wären. Dabei ist es möglich, eine gleichmäßige Beleimung aller Partikel oder einen von der Partikelgröße abhängigen Beleimungsfaktor zu erreichen und beispielsweise große Partikel stärker zu beleimen als kleine Partikel. Hieraus folgen wiederum deutlich verbesserte Platteneigenschaften bei gleichzeitig verringerter verwendeter Klebstoffmenge, da die mechanisch-technologisch wichtigen Partikel eine gute Verklebungsgüte aufweisen und nicht, wie in herkömmlichen Verfahren, deutlich zu wenig Klebstoff enthalten.

Die Dichte der Partikel unterschiedlicher Größe liegt vorzugsweise zwischen 100 kg/m³ und 800 kg_{/}m³.

Eine erfindungsgemäße Vorrichtung zum Vermischen eines Partikelgemisches aus Partikeln unterschiedlicher Größe mit einem Klebstoff ist eine gattungsgemäße Vorrichtung, die sich dadurch auszeichnet, dass eine Klebstoffmenge, die auf einem Teilstück des Förderwegs aufbringbar ist, frei einstellbar ist.

Wie oben bereits dargelegt ist, wird durch die unterschiedlich lange Verweildauer der Partikel in der Mischeinrichtung eine optimierte Verteilung des Klebstoffs zwischen großen und kleinen Partikeln gewährleistet.

Innerhalb der Mischeinrichtung ist eine Fördereinrichtung vorgesehen, durch die die in der Partikeleinbringvorrichtung eingebrachten Partikel unterschiedlicher Größe zu einer Partikelaustragsvorrichtung entlang eines Förderwegs förderbar sind. Die Klebstoffeinbringvorrichtung ist insbesondere als entlang des Förderweges verteilte Einbringdüsen ausgebildet. Dadurch kann die eingebrachte Klebstoffmenge auch entlang des Förderweges frei eingestellt werden und variieren.

Die Fraktioniereinrichtung ist vorzugsweise in oder in Verarbeitungsrichtung vor der Partikeleinbringvorrichtung angeordnet. Dadurch kann gewährleistet werden, dass Partikel verschiedener Größe an verschiedenen Stellen des Förderwegs in die Mischeinrichtung eingebracht werden. Dadurch, dass kleine Partikel in Förderrichtung später als große Partikel in die Mischeinrichtung eingebracht werden, durchlaufen sie nicht den gesamten Förderweg und passieren dementsprechend nicht alle Einbringdüsen der Klebstoffeinbringvorrichtung. Sie können somit weniger Klebstoff aufnehmen als die großen Partikel, die den gesamten Förderweg durchlaufen.

Die Fraktioniereinrichtung kann auch in Verarbeitungsrichtung nach der Partikeleinbringvorrichtung angeordnet sein. In diesem Fall gelangen die Partikel jeglicher Größe an derselben Stelle in die Mischeinrichtung. In diesem Fall ist die Fraktioniereinrichtung so ausgebildet, dass sie Partikeln verschiedener Größe unterschiedliche Geschwindigkeiten entlang des Förderwegs verleiht. Dadurch, dass in diesem Fall kleinere Partikel sich schneller entlang des Förderwegs bewegen, wird ebenfalls deren Verweilzeit in der Mischeinrichtung reduziert und somit sichergestellt, dass sie nicht zuviel Klebstoff aufnehmen können.

Vorzugsweise ist die Fraktioniereinrichtung ein Gebläse. Wird dieses Gebläse beispielsweise in der Partikeleinbringvorrichtung oder in Verarbeitungsrichtung davor angeordnet, wird ein seitlicher Luftstrom auf den Partikelstrom geleitet, der die Partikel anhand von Größe und Gewicht separiert, wie es beispielsweise bei einem klassischen Windsichtverfahren erfolgt. Hierbei werden die kleineren Partikel und der Staub stärker abgelenkt als große Partikel. Wird das Gebläse so angeordnet, dass der Luftstrom beispielsweise parallel zur Förderrichtung strömt, werden kleinere Partikel in Förderrichtung später der Mischeinrichtung zugeführt.

Das Gebläse kann jedoch auch innerhalb der Mischeinrichtung, in Verarbeitungsrichtung also nach der Partikeleinbringvorrichtung, angeordnet sein. Auch in diesem Fall wird ein seitlicher Luftstrom auf den Partikelstrom geleitet, der die Partikel vorzugsweise in Förderrichtung beschleunigt. Dabei werden kleinere und leichtere Partikel stärker beschleunigt als große Partikel. Diese bewegen sich folglich schneller als große Partikel in Förderrichtung durch die Mischeinrichtung und nehmen somit weniger Klebstoff auf.

Die Fraktioniereinrichtung kann auch als drehbar gelagerte Bürste ausgebildet sein. Die drehbar gelagerte Bürste, die im Betrieb der Vorrichtung in Rotation versetzt wird, kann ebenfalls in Verarbeitungsrichtung vor oder hinter oder direkt in der Partikeleinbringvorrichtung angeordnet sein. Auch durch die rotierende Bürste werden die einzelnen Partikel vorzugsweise in Förderrichtung beschleunigt, wobei größere Partikel weniger stark beschleunigt werden, also weniger weit fliegen. Auch auf diese Weise kann sichergestellt werden, dass kleinere Partikel so in die Mischeinrichtung eingebracht werden, dass sie nicht mehr den gesamten Förderweg durchlaufen und somit weniger Klebstoff aufnehmen können. Durch eine innerhalb der Mischeinrichtung angeordnete Wurfvorrichtung, insbesondere eine rotierende Bürste, Trommel oder ähnliches wird wie beim Gebläse sichergestellt, dass die Partikel eine von ihrer Größe abhängige Geschwindigkeit in Förderrichtung bekommen.

Die Fraktioniereinrichtung weist vorzugsweise ein Sieb auf. Dieses Sieb hat insbesondere unterschiedlich große Öffnungen. Die Anordnung eines Siebs ist insbesondere dann von Vorteil, wenn die Fraktioniereinrichtung innerhalb oder in Verarbeitungsrichtung vor der Partikeleinbringvorrichtung angeordnet ist. Auf diese Weise kann gewährleistet werden, dass große Partikel, die versehendlich zu weit in Förderrichtung abgelenkt wurden, nicht mit den kleineren Partikeln in die Mischeinrichtung eingebracht werden, sondern entlang des vorzugsweise geneigt angeordneten Siebes zurückrutschen und an der für ihre Größe vorgesehenen Stelle in die Mischeinrichtung eingebracht werden. Auf diese Weise ist sichergestellt, dass tatsächlich alle Partikel einer gewissen Größe die für sie vorgesehene Strecke entlang des Förderwegs innerhalb der Mischeinrichtung zurücklegen.

Die erfindungsgemäße Vorrichtung und das erfindungsgemäße Verfahren sorgen folglich für eine optimierte Verteilung der Menge an Klebstoff auf den einzelnen Partikeln verschiedener Größe und sind insbesondere geeignet für alle Arten von Holzzerkleinerungsprodukten, wie beispielsweise Fasern, Spänen oder Strands und damit auch zur Herstellung unterschiedlichster Holzwerkstoffe, wie MDF- oder HDF-, Span- oder OSB-Platten. Natürlich können auch Partikel mit einem Klebstoff versehen werden, die nicht aus Holz sondern beispielsweise aus einem Kunststoff bestehen. Auch Mischungen von Partikeln unterschiedlicher Materialien sind selbstverständlich denkbar.

Mit Hilfe einer Zeichnung werden nachfolgend verschiedene Ausführungsbeispiele einer erfindungsgemäßen Vorrichtung näher erläutert. Gleiche Bauteile sind dabei in allen Figuren mit gleichen Bezugszeichen versehen.

Es zeigen:
- **Figur 1**: eine schematische Darstellung eines ersten Ausführungsbeispiels einer erfindungsgemäßen Vorrichtung;
- **Figur 2**: eine schematische Darstellung eines zweiten Ausführungsbeispiels einer erfindungsgemäßen Vorrichtung;
- **Figur 3**: eine schematische Darstellung eines dritten Ausführungsbeispiels einer erfindungsgemäßen Vorrichtung und
- **Figur 4**: eine schematische Darstellung eines vierten Ausführungsbeispiels einer erfindungsgemäßen Vorrichtung.

Figur 1 zeigt eine schematische Darstellung einer Vorrichtung gemäß einem ersten Ausführungsbeispiel der vorliegenden Erfindung.

In einer Mischeinrichtung 2 befindet sich eine Fördereinrichtung 4 mit einer Antriebseinheit 6. Durch die Fördereinrichtung 4 werden von oben durch eine Partikeleinbringvorrichtung 8 in die Mischeinrichtung 2 eingebrachte Partikel entlang der Förderrichtung F gefördert. Dabei werden sie von der Fördereinrichtung 4 durchmischt und von oben durch eine Klebstoffeinbringvorrichtung in Form von gleichmäßig entlang des Förderweges verteilten steuerbaren Beleimungsdüsen 10 mit Klebstoff beleimt. Die so beleimten Partikel verlassen die Mischeinrichtung 2 über eine Partikelaustragsvorrichtung 12. Die Beleimungsdüsen 10 können auch unregelmäßig verteilt oder auf unterschiedliche Sprühstärken eingestellt sein.

In der Partikeleinbringvorrichtung 8 ist eine Fraktioniereinrichtung 14 vorgesehen, die in Figur 1 nur als schematischer Kasten angedeutet ist. Die Fraktioniereinrichtung 14 ist in Figur 1 als Gebläse ausgebildet, das entlang der Luftstromrichtung L einen Luftstrom in die Partikeleinbringvorrichtung 8 einbläst. Die von oben in die Partikeleinbringvorrichtung 8 fallenden Partikel, werden von diesem Luftstrom in Luftstromrichtung L abgelenkt, was durch verschiedene Pfeile angedeutet wird.

Dabei werden leichte Partikel in Figur 1 weiter nach links abgelenkt als schwere Partikel und fallen somit auch weiter links in die Mischeinrichtung 2. Die leichten Partikel fallen durch die sich trichterförmig erweiterte Partikeleinbringvorrichtung 8 hinter die in Förderrichtung F gesehen ersten Beleimungsdüsen 10. Durch die Fördereinrichtung 4 werden alle in die Mischeinrichtung 2 einfallenden Partikel entlang der Förderrichtung F in Richtung auf die Partikelaustragsvorrichtung 12 gefördert, wobei die leichten Partikel an weniger Beleimungsdüsen 10 vorbeigeführt werden. Daher können die leichten Partikel nur eine geringere Menge des Klebstoffs, das durch die Beleimungsdüsen 10 in die Mischeinrichtung 2 eingebracht wird, aufnehmen. Die schweren Partikel, die vom Luftstrom in die Luftstromrichtung L kaum oder gar nicht abgelenkt werden, passieren hingegen auf ihrem Weg zur Partikelaustragsvorrichtung 12 alle oder doch die meisten der vorgesehenen Beleimungsdüsen 10 und werden somit mit mehr Klebstoff versehen als die leichten Partikel.

Figur 2 zeigt ein zweites Ausführungsbeispiel der vorliegenden Erfindung.

Für gleiche Bauteile wurden die gleichen Bezugszeichen wie in Figur 1 verwendet. Auch hier werden die Partikel über eine Partikeleinbringvorrichtung 8 in eine Mischeinrichtung 2 eingebracht, in der sie durch eine Fördereinrichtung 4 entlang der Förderrichtung F in Richtung zur Partikelaustragsvorrichtung 12 gefördert werden, wobei sie an Beleimungsdüsen 10 vorbeigeführt werden, durch die Klebstoff in die Mischeinrichtung 2 eingebracht wird.

In Figur 2 ist am rechten Rand der Mischeinrichtung 2 eine Fraktioniereinrichtung 14 vorgesehen, die als Ventilator ausgebildet ist. Die Fraktioniereinrichtung 14 ist in Figur 2 folglich innerhalb der Mischeinrichtung 2 und somit in Verarbeitungsrichtung nach der Partikeleinbringvorrichtung 8 angeordnet.

Anders als in Figur 1 gelangen hier alle Partikel durch die Partikeleinbringvorrichtung 8 an der gleichen Stelle in die Mischeinrichtung 2. Sie werden von der durch die Fraktioniereinrichtung 14 entlang einer Luftstromrichtung L eingebrachten Luftströmung in Förderrichtung F abgelenkt. Auch hier werden die leichten Partikel stärker in Förderrichtung F beschleunigt, als die schweren Partikel. Dadurch ist gewährleistet, dass die leichten Partikel zumindest an den ersten Beleimungsdüsen 10 deutlich schneller vorbeifliegen als wenn sie nur von der Fördereinrichtung 4 in Förderrichtung F bewegt würden. Dadurch ist die Aufnahme von Klebstoff von diesen ersten Beleimungsdüsen 10 äußerst gering. Auch damit ist somit sichergestellt, dass die großen Partikel optimal mit Klebstoff benetzt werden, da sie an allen Beleimungsdüsen 10 mit der von der Fördereinrichtung 4 vorgegebenen Geschwindigkeit vorbeigeführt werden. Da sie, wie in Figur 1 auch, dabei von der Fördereinrichtung 4 durchmischt werden, ist eine allseitige homogene Beleimung aller Partikel mit Klebstoff gewährleistet.

Figur 3 zeigt eine Vorrichtung gemäß einem dritten Ausführungsbeispiel der vorliegenden Erfindung. Wieder wurden für gleiche Bauteile die gleichen Bezugszeichen verwendet. In Figur 3 ist eine Fraktioniereinrichtung 14 wie in Figur 1 in Verarbeitungsrichtung vor der Mischeinrichtung 2 vorgesehen. Wie in Figur 2 besteht die Fraktioniereinrichtung 14 aus einem Ventilator, der über eine Ventilatorantriebseinheit 16 betrieben wird. Durch die Fraktioniereinrichtung 14 in Figur 3 wird entlang einer Luftstromrichtung L ein Luftstrom in eine Partikeleinbringvorrichtung 8 eingeblasen. Wie in Figur 1 werden die in die Partikeleinbringvorrichtung 8 eingeführten Partikel von diesem Luftstrom in Luftstromrichtung L abgelenkt. Dabei werden wieder die leichten Partikel stärker abgelenkt als die schweren. Innerhalb der Partikeleinbringvorrichtung 8 ist ein Sieb 18 angeordnet, durch das die abgelenkten Partikel hindurch müssen, um in die Mischeinrichtung 2 zu gelangen. Dabei hat das Sieb 18 unterschiedlich große Sieböffnungen (nicht gezeigt). In Figur 3 weist das Sieb 18 nach links hin die kleineren Sieböffnungen und nach rechts die größeren Sieböffnungen auf. Durch den Luftstrom in Luftstromrichtung L werden die leichten Partikel stärker nach links abgelenkt und treffen dort auf den Teil des Siebs 18, der die kleineren Sieböffnungen hat. Die großen Partikel werden vom Luftstrom kaum oder gar nicht abgelenkt und treffen auf den rechten Teil des Siebs 18, der über die größeren Sieböffnungen verfügt.

Sollte nun durch unsauberes Einstreuen oder aufgrund von Stößen zwischen den einzelnen Partikeln ein relativ großes Partikel soweit nach links abgelenkt werden, dass es für die dort im Sieb 18 vorhandenen Sieböffnungen zu groß ist, rutscht er entlang des Siebes 18 nach unten und gelangt so auf den rechten Teil des Siebes 18, wo die Sieböffnungen groß genug sind. Dazu ist das Sieb 18 in Figur 3 geneigt angeordnet.

Wie in der Ausführungsform gemäß Figur 1 werden auch in der Ausführungsform Figur 3 folglich die kleinen Partikel weiter nach links in Richtung der Luftstromrichtung L abgelenkt und fallen somit auch weiter links in die Mischeinrichtung 2. Dort werden sie durch eine Fördereinrichtung 4 in Förderrichtung F weitergefördert und dabei an Beleimungsdüsen 10 vorbeigeführt. Dadurch, dass die kleinen Partikel an weniger Beleimungsdüsen 10 vorbeigeführt werden als die großen, ist auch hier eine optimierte Beleimung gewährleistet.

Die in Figur 4 gezeigte Vorrichtung gemäß einem vierten Ausführungsbeispiel der vorliegenden Erfindung unterscheidet sich von der in Figur 1 gezeigten Vorrichtung dadurch, dass die Fraktioniereinrichtung 14 nicht als Gebläse, sondern als rotierende Bürste, Trommel oder ähnliches ausgebildet ist. Die Drehrichtung ist durch den gebogenen Pfeil angedeutet.

Durch die in Pfeilrichtung rotierende Bürste der Fraktioniereinrichtung 14 werden die in die Partikeleinbringvorrichtung 8 eingebrachten Partikel nach links abgelenkt. Auch hier gilt, dass leichte Partikel weiter fliegen als schwere, sodass sie auch weiter links in die Mischeinrichtung 2 eingebracht werden und durch die Fördereinrichtung 4 an weniger Beleimungsdüsen 10 vorbeigeführt werden.

In allen in den Figuren 1 bis 4 gezeigten Ausführungsbeispiel ist somit sichergestellt, dass kleine Partikel weniger lange mit über die Beleimungsdüsen 10 eingebrachtem Klebstoff vermischt werden als die großen Partikel.

Durch erfindungsgemäße Vorrichtungen wird somit gewährleistet, dass der Beleimungsfaktor von Partikeln unterschiedlicher Größen von ihrer Größe abhängig gesteuert werden kann. Dazu ist nur noch eine Beleimungsvorrichtung nötig, wodurch Zeit, Platz und Kosten gespart werden.

### Bezugszeichenliste

- F: Förderrichtung
- L: Luftstromrichtung
- 2: Mischeinrichtung
- 4: Fördereinrichtung
- 6: Antriebseinheit
- 8: Partikeleinbringvorrichtung
- 10: Beleimungsdüsen
- 12: Partikelaustragsvorrichtung
- 14: Fraktioniereinrichtung
- 16: Ventilatorantriebseinheit
- 18: Sieb

## Patentansprüche

1. Verfahren zum Vermischen eines Gemisches aus Partikeln unterschiedlicher Größe aus Holzwerkstoff mit einem Klebstoff, das die folgenden Schritte umfasst:
(a) Zuführen der Partikel unterschiedlicher Größe in einem Strom in eine Mischvorrichtung (2),
(b) Beleimen der Partikel unterschiedlicher Größe mit einem Klebstoff, wobei die Menge des Klebstoffs auf die Größe des jeweiligen Partikels abgestimmt ist,
(c) Vermischen der beleimten Partikel unterschiedlicher Größe,
(d) Abführen der vermischten beleimten Partikel unterschiedlicher Größe in einem Strom aus der Mischvorrichtung (2),
wobei die Partikel unterschiedlicher Größe in der Mischvorrichtung (2) von einer Partikeleinbringvorrichtung (8) zu einer Partikelaustragsvorrichtung (12) entlang eines Förderwegs gefördert werden, **dadurch gekennzeichnet, dass** die in die Mischeinrichtung (2) eingebrachte Klebstoffmenge entlang des Förderweges variiert.

2. Verfahren nach Anspruch 1, **dadurch gekennzeichnet, dass** die Partikel unterschiedlicher Größe in Abhängigkeit von ihrer Größe unterschiedlich lange in der Mischvorrichtung (2) beleimt werden.

3. Verfahren nach Anspruch 1 oder 2, **dadurch gekennzeichnet, dass** kleine Partikel in Förderrichtung (F) hinter großen Partikeln in die Mischeinrichtung (2) eingebracht werden.

4. Verfahren nach einem oder mehreren der vorstehenden Ansprüche, **dadurch gekennzeichnet, dass** der Klebstoff entlang des Förderwegs in die Mischeinrichtung (2) eingebracht wird.

5. Verfahren nach einem oder mehreren der vorstehenden Ansprüche, **dadurch gekennzeichnet, dass** die Dichte der Partikel zwischen 100 kg/m³ und 800 kg/m³ beträgt.

6. Vorrichtung zum Vermischen eines Partikelgemisches aus Partikeln unterschiedlicher Größe mit einem Klebstoff, mit
a) einer Mischeinrichtung (2),
b) einer Partikeleinbringvorrichtung (8) zum Einbringen der Partikel unterschiedlicher Größe in die Mischvorrichtung (2),
c) einer Klebstoffeinbringvorrichtung (10),
wobei eine Fraktioniereinrichtung (14) vorgesehen ist, durch die im Betrieb der Vorrichtung die Partikel unterschiedlicher Größe unterschiedlich lange in der Mischeinrichtung verweilen und wobei eine Fördereinrichtung (4) innerhalb der Mischeinrichtung (2) vorgesehen ist, durch die die eingebrachten Partikel unterschiedlicher Größe zu einer Partikelaustragsvorrichtung (12) entlang eines Förderwegs förderbar sind, **dadurch gekennzeichnet, dass** eine Klebstoffmenge, die auf einem Teilstück des Förderweges aufbringbar ist, frei einstellbar und entlang des Förderwegs variierbar ist.

7. Vorrichtung nach Anspruch 6, **dadurch gekennzeichnet, dass** die Klebstoffeinbringvorrichtung als über den Förderweg verteilte Einbringdüsen 10 ausgebildet ist.

8. Vorrichtung nach Anspruch 6 oder 7, **dadurch gekennzeichnet, dass** die Fraktioniereinrichtung (14) in oder in Verarbeitungsrichtung vor der Partikeleinbringvorrichtung (8) angeordnet ist.

9. Vorrichtung nach Anspruch 6 oder 7, **dadurch gekennzeichnet, dass** die Fraktioniereinrichtung (14) in Verarbeitungsrichtung nach der Partikeleinbringvorrichtung (8) angeordnet ist.

10. Vorrichtung nach einem der Ansprüche 6 bis 9, **dadurch gekennzeichnet, dass** die Fraktioniereinrichtung (14) ein Gebläse ist.

11. Vorrichtung nach einem der Ansprüche 6 bis 9, **dadurch gekennzeichnet, dass** die Fraktioniereinrichtung (14) eine Wurfvorrichtung, insbesondere eine drehbar gelagerte Bürste, Trommel oder ähnliches ist.

12. Vorrichtung nach einem der Ansprüche 6 bis 11, **dadurch gekennzeichnet, dass** die Fraktioniereinrichtung (14) ein Sieb (18) aufweist, das unterschiedlich große Öffnungen hat.

## Claims

1. Method for mixing a mixture of particles of different sizes made of wood material with an adhesive, which comprises the following steps:
(a) feeding the particles of different sizes in a stream to a mixing device (2),
(b) gluing the particles of different sizes with an adhesive, the quantity of adhesive being matched to the size of the respective particle,
(c) mixing the glued particles of different sizes,
(d) leading the mixed glued particles of different sizes in a stream out of the mixing device (2),
the particles of different sizes in the mixing device (2) being conveyed along a conveying path from a particle introduction device (8) to a particle discharge device (12),
**characterized in that** the quantity of adhesive introduced into the mixing device (2) varies along the conveying path.

2. Method according to Claim 1, **characterized in that** the particles of different sizes are glued for different lengths of time, depending on their size, in the mixing device (2).

3. Method according to Claim 1 or 2, **characterized in that** small particles are introduced into the mixing device (2) after large particles in the conveying direction (F).

4. Method according to one or more of the preceding claims, **characterized in that** the adhesive is introduced into the mixing device (2) along the conveying path.

5. Method according to one or more of the preceding claims, **characterized in that** the density of the particles is between 100 kg/m³ and 800 kg/m³.

6. Device for mixing a particle mixture of particles of different sizes with an adhesive, comprising
a) a mixing device (2),
b) a particle introduction device (8) for introducing the particles of different sizes into the mixing device (2),
c) an adhesive introduction device (10),
a fractionation device (14) being provided, by means of which, during the operation of the device, the particles of different sizes remain for different lengths of time in the mixing device, and a conveying device (4) being provided within the mixing device (2), by means of which the introduced particles of different sizes can be conveyed along a conveying path to a particle discharge device (12), **characterized in that** an amount of adhesive which can be applied to a portion of the conveying path can be adjusted freely and varied along the conveying path.

7. Device according to Claim 6, **characterized in that** the adhesive introduction device is formed as introduction nozzles (10) distributed over the conveying path.

8. Device according to Claim 6 or 7, **characterized in that** the fractionation device (14) is arranged in the particle introduction device (8) or before the particle introduction device (8) in the processing direction.

9. Device according to Claim 6 or 7, **characterized in that** the fractionation device (14) is arranged after the particle introduction device (8) in the processing direction.

10. Device according to one of Claims 6 to 9, **characterized in that** the fractionation device (14) is a fan.

11. Device according to one of Claims 6 to 9, **characterized in that** the fractionation device (14) is an ejection device, in particular a rotatably mounted brush, drum or the like.

12. Device according to one of Claims 6 to 11, **characterized in that** the fractionation device (14) has a screen (18) which has openings of different sizes.

## Revendications

1. Procédé pour mélanger un mélange de particules de dérivés de bois de différentes tailles avec un adhésif, ledit procédé comprenant les étapes suivantes :
a. Introduction des particules de différentes tailles dans un courant dans un mélangeur (2),
b. Encollage des particules de différentes tailles avec un adhésif dans lequel la quantité d'adhésif est ajustée d'après la taille desdites particules,
c. Mélange des particules encollées de différentes tailles,
d. Evacuation dans un courant en dehors du mélangeur, des particules de différentes tailles mélangées et recouvertes d'adhésif,
dans lequel les particules de tailles différentes sont transportées dans le mélangeur (2) le long du trajet de transport à partir d'un dispositif de chargement de particules (8) vers un dispositif de déchargement de particules (12), **caractérisé en ce que** la quantité d'adhésif Introduit dans le mélangeur varie le long du trajet de transport.

2. Procédé selon la revendication 1, **caractérisé en ce que** les particules de tailles différentes sont encollées dans le mélangeur (2), plus ou moins longtemps en fonction de leur taille.

3. Procédé selon la revendication 1 ou 2, **caractérisé en ce que** les petites particules sont introduites dans le mélangeur (2) après les grosses particules suivant la direction de transport (F).

4. Procédé selon une ou plusieurs des revendications précédentes, **caractérisé en ce que** l'adhésif est amené dans le mélangeur le long du trajet de transport.

5. Procédé selon une ou plusieurs des revendications précédentes **caractérisé en ce que** la densité des particules est comprise entre 100 kg/m³ et 800 kg_{/}m³.

6. Dispositif pour mélanger avec un adhésif un mélange de particules formé de particules de tailles différentes, comprenant
a. un mélangeur (2),
b. un dispositif de chargement de particules (8) pour introduire les particules de différentes tailles dans le mélangeur (2),
c. un dispositif d'introduction de l'adhésif (10),
dans lequel est prévu un système de fractionnement (14), à travers lequel, lors du fonctionnement du dispositif, les particules de tailles différentes stationnent plus ou moins longtemps dans le mélangeur, et dans lequel un dispositif d'acheminement (4) est prévu à l'intérieur du mélangeur (2), à travers lequel les particules de tailles différentes introduites peuvent être amenées dans le dispositif de déchargement (12) le long d'un trajet de transport, **caractérisé en ce que** la quantité de colle qui peut être amenée sur un élément du transporteur peut varier de manière librement réglable le long du trajet de transport.

7. Dispositif selon la revendication 6, **caractérisé en ce que** le dispositif d'introduction de l'adhésif est formé de buses d'introduction (10) réparties sur la voie de transport.

8. Dispositif selon la revendication 6 ou 7, **caractérisé en ce que** le système de fractionnement (14) est disposé dans le dispositif de chargement de particules (8) ou avant celui-ci dans la direction de traitement.

9. Dispositif selon la revendication 6 ou 7, **caractérisé en ce que** le système de fractionnement (14) est disposé dans après le dispositif de chargement de particules (8) dans la direction de traitement.

10. Dispositif selon l'une des revendications 6 à 9 **caractérisé en ce que** le système de fractionnement (14) est un ventilateur.

11. Dispositif selon l'une des revendications 6 à 9 **caractérisé en ce que** le système de fractionnement (14) est un appareil de projection, en particulier à brosses montées en rotation, tambour ou analogue.

12. Dispositif selon l'une des revendications 6 à 11 **caractérisé en ce que** le système de fractionnement (14) comprend un tamis (18) qui présente des ouvertures de différentes tailles.
